# EUROPÄISCHE PATENTSCHRIFT

(11) **EP 1 050 498 B1**
(45) Veröffentlichungstag und Bekanntmachung des Hinweises auf die Patenterteilung: **30.07.2003**
(21) Anmeldenummer: 00108999.4
(22) Anmeldetag: 28.04.2000
(51) Int. Cl.: B65H 3/08, B65H 3/24, B65B 43/18

(54) **Verfahren und Vorrichtung zur Vereinzelung und Bereitstellung von Faltschachtelzuschnitten**
Method and device for separating and supplying box blanks
Méthode et dispositif pour séparer et alimenter des ébauches de boite

(30) Priorität: 03.05.1999 DE 19920072
(43) Veröffentlichungstag der Anmeldung: 08.11.2000
(73) Patentinhaber: Klöckner Medipak GmbH, 33758 Schloss Holte-Stukenbrock (DE)
(72) Erfinder: Biehl, Johann, 33758 Schloss Holte-Stukenbrock (DE); Damps, Michael, 33378 Rheda-Wiedenbrück (DE)
(74) Vertreter: Patentanwälte Rehberg + Hüppe

(56) Entgegenhaltungen:
- AT-B- 236 875
- DE-A- 2 923 909
- DE-A- 3 722 285
- DE-A- 19 918 476
- DE-U- 8 914 860

## Beschreibung

Die Erfindung betrifft ein Verfahren zur Vereinzelung und Aufrichtung von Faltschachtelzuschnitten, die in einem Magazin im Stapel etwa senkrecht zu ihrer Haupterstreckungsebene gegen an parallelen Seitenkanten des jeweils vordersten Faltschachtelzuschnitts angreifende erste und zweite Anschläge nach unten nachgefördert werden, wobei der jeweils vorderste Faltschachtelzuschnitt zunächst in der Haupterstreckungsebene von dem ersten Anschlag in Richtung auf den zweiten Anschlag quergefördert wird, so dass er von dem ersten Anschlag freikommt und quer zum Stapel versetzt in einen im Bereich des zweiten Anschlages vorgesehenen Freiraum eintaucht und so freigestellt wird, worauf der jeweils vorderste Faltschachtelzuschnitt aus der freigestellten Stellung von dem Bereich der Anschläge am Magazin abgenommen wird und die nachfolgenden Faltschachtelzuschnitte von den Anschlägen zurückgehalten werden. Es wird auch eine Vorrichtung zur Durchführung des Verfahrens aufgezeigt, mit einem in ersten und zweiten Anschlägen endenden Magazin, in dem die Faltschachtelzuschnitte im Stapel etwa senkrecht zu ihrer Haupterstreckungsebene gegen die Anschläge nachgefördert werden, mit einem im Endbereich des Magazins vorgesehenen Querförderer für den vordersten Faltschachtelzuschnitt, mit einem im Bereich des zweiten Anschlages gebildeten Freiraum zum temporären Eintauchen des quergeförderten vordersten Faltschachtelzuschnitts, der in Querförderrichtung so bemessen ist, dass der quergeförderte Faltschachtelzuschnitt bei seiner Querförderung von dem ersten Anschlag freikommt, und mit einer Einrichtung zur Abnahme des jeweils vordersten Faltschachtelzuschnitts im Bereich der Anschläge. Die Erfindung lässt sich insbesondere in Verbindung mit Faltschachtelzuschnitten anwenden, die zur Beschickung eines Kartonierers vereinzelt und aufgerichtet werden müssen. Dabei werden die Faltschachtelzuschnitte üblicherweise in verklebtem und flach zusammengefaltetem Zustand beim Verwender angeliefert, auf ein Band stapelweise aufgelegt oder auch stapelweise in ein Magazin oder eine dem Magazin vorgeschaltete Förderstrecke eingelegt. Das Magazin endet oft in einem nach abwärts gerichteten Teil, dessen Endbereich mit mindestens zwei Anschlägen versehen ist, die auf parallelen Seiten des Faltschachtelzuschnitts angreifen und die Faltschachtelzuschnitte im Stapel gegen Schwerkrafteinwirkung und/oder Förderdruck halten und an einem Durchfallen bzw. Herausfallen aus dem Magazin hindern.

Ein Verfahren und eine Vorrichtung der eingangs beschriebenen Art sind aus der DE 29 23 909 A1 bekannt. Bei dem Verfahren zur Vereinzelung und Aufrichtung von Faltschachtelzuschnitten werden diese in einem Magazin im Stapel etwa senkrecht zu ihrer Haupterstreckungsebene gegen an parallelen Seitenkanten des jeweils vordersten Faltschachtelzuschnitts angreifende erste und zweite Anschläge schräg nach unten nachgefördert. Die Anschläge sind am Magazin ortsfest angeordnet. Dem ersten Anschlag, der die Vorderkante des jeweils vordersten Faltschachtelzuschnitts hält, ist ein Schieber zugeordnet, der die Vorderkante des jeweils vordersten Faltschachtelzuschnitts erfasst und den jeweils vordersten Faltschachtelzuschnitt zunächst in der Haupterstreckungsebene von dem ersten Anschlag in Richtung auf den zweiten Anschlag quergefördert, so dass er aus dem Bereich des ersten Anschlages herausgeschoben und quer zum Stapel versetzt in einen im Bereich des zweiten, ortsfest am Magazin angeordneten Anschlages vorgesehenen Freiraum eintaucht. Sowohl der Schieber als auch der Freiraum sind dabei so bemessen, dass jeweils nur ein einziger Faltschachtelzuschnitt freigestellt wird. Der quergeförderte Faltschachtelzuschnitt ist einerseits im Bereich zwischen dem zweiten Anschlag und dem Freiraum gehalten und andererseits auf dem Schieber aufgelagert, so dass er sich mit seiner Haupterstreckungsebene parallel zu der Haupterstreckungsebene der Faltschachtelzuschnitte im Stapel und im übrigen gerade bzw. eben beidseitig gehalten erstreckt. Der jeweils vorderste Faltschachtelzuschnitt aus der freigestellten geraden Stellung im Bereich der Anschläge am Magazin durch eine gesonderte Einrichtung abgenommen. Die nachfolgenden Faltschachtelzuschnitte werden von den Anschlägen am Magazin zurückgehalten. Es wird auch eine entsprechende Vorrichtung zur Durchführung des Verfahrens aufgezeigt, bei der der Schieber als Querförderer dem ortsfesten ersten Anschlag zugeordnet ist.

Aus der nachveröffentlichten DE 199 18 476 A1 ist eine Vorrichtung und ein Verfahren zum Vereinzeln flacher Gegenstände, insbesondere Faltschachtelzuschnitte, bekannt. Die flachen Gegenstände werden dabei in einem Magazin in einem horizontal oder vertikal ausgerichteten Stapel angeordnet und gegen zwei Anschläge nachgefördert. Dabei kommt es darauf an, die Vereinzelung auch aus einem horizontalen Stapel der Faltschachtelzuschnitte zu ermöglichen, bei denen sich die Faltschachtelzuschnitte also mit ihren Haupterstreckungsebenen vertikal ausgerichtet nebeneinander befinden. Das Verfahren und die Vorrichtung zielen nicht auf die Aufrichtung der Faltschachtelzuschnitte ab, sondern beschäftigen sich lediglich mit deren Vereinzelung. Im Bereich der Anschläge wird der jeweils vorderste Faltschachtelzuschnitt zunächst in der Haupterstreckungsebene von dem einen Anschlag in Richtung auf den zweiten Anschlag quergefördert, wobei dieser zweite Anschlag Bestandteil einer Einrichtung zum Abnehmen ist, die den jeweils vereinzelten Anschlag an eine Mitnehmereinrichtung abgibt. Beim Querfördern des vordersten Faltschachtelzuschnitts tritt dieser in den Schlitz der Einrichtung ein und kommt von dem ersten Anschlag frei. Damit wird der Faltschachtelzuschnitt zum Zwecke der Weiterbeförderung aus dem Magazin in die Mitnehmereinrichtung einseitig freigestellt. In dieser freigestellten Stellung kann sich die Schwerkraft auf die Gestalt des vordersten Faltschachtelzuschnitts nicht auswirken, wenn dieser einem horizontalen Stapel entnommen ist. Aber auch bei Vereinzelung aus einem vertikalen Stapel macht der Schwerkrafteinfluss keinen Sinn. Die freigestellte Stellung wird nicht am Magazin erreicht, sondern zu Beginn der Überführung des vordersten Faltschachtelzuschnitts in Richtung auf die Mitnehmereinrichtung. Der so quergeförderte Faltschachtelzuschnitt wird also nicht einseitig im Bereich zwischen dem zweiten Anschlag und dem Freiraum am Magazin gehalten, sondern im Gegenteil von dem Magazin wegbewegt. Aus einem horizontalen Stapel heraus wird der vorderste Faltschachtelzuschnitt nicht in einen gebogenen Zustand überführt, sondern lediglich an die Mitnehmereinrichtung übergeben, wobei der Faltschachtelzuschnitt weder geöffnet, noch überbrochen, noch aufgerichtet wird. Die dabei eingesetzte Vorrichtung besitzt im Bereich der Einrichtung zur Abnahme des jeweils vordersten Faltschachtelzuschnitts den zweiten Anschlag mit dem darin vorgesehenen Freiraum zum temporären Eintauchen des quergeförderten vordersten Faltschachtelzuschnitts. Neben dem ersten Anschlag ist eine gesonderte Querfördereinrichtung vorgesehen und hubartig angetrieben. Der zweite Anschlag dient nicht dem Halten des vordersten freigestellten Faltschachtelzuschnitts am Magazin, sondern der Weiterbeförderung desselben an die Mitnehmereinrichtung.

Aus einem Prospekt der Firma Uhlmann Pac-Systeme GmbH & Co. KG, Laupheim mit dem Druckhinweis 1995 d 700 oder auch aus einem Prospekt "CUK/CTK" der Robert Bosch GmbH mit dem Druckhinweis VM/VEK 1, 10.92 ist eine Vorrichtung zur Vereinzelung und Bereitstellung von Faltschachtelzuschnitten in Verbindung mit einem Kartonierer bekannt. Das die flach zusammengefalteten Faltschachtelzuschnitte aufnehmende Magazin endet in einem abwärtsgerichteten Bereich, der seinerseits in ersten und zweiten Anschlägen endet. Zur besseren Führung und Halterung der Faltschachtelzuschnitte sind zwei erste und zwei zweite Anschläge ausgebildet, die an den beiden äußeren Seitenkanten der flachgefalteten Faltschachtelzuschnitte angreifen. Die Anschläge stehen um ein gewisses Maß vor und sind auf ihren gegenseitigen Abstand eingerichtet, so dass der aufgrund von Förderdruck und/oder Schwerkraft gegen die Anschläge anstehende Stapel von den Anschlägen gehalten wird. Die Faltschachtelzuschnitte werden im Stapel zumindest etwa senkrecht zu ihrer Haupterstreckungsebene gegen die Anschläge nachgefördert. Es ist eine Einrichtung zur Abnahme des jeweils vordersten Faltschachtelzuschnitts im Bereich der Anschläge vorgesehen, der aus einem mit Armen besetzten Rotor besteht. An den freien Enden der Arme sind Sauger angeordnet, die mit Unterdruck beaufschlagt werden. Die Sauger greifen an einer der beiden Seitenwände des vordersten im Magazin von den Anschlägen gehaltenen Faltschachtelzuschnitts an und ziehen diesen mehr oder weniger in Nachförderrichtung von den Anschlägen ab. Die nachfolgenden Faltschachtelzuschnitte werden dann von den Anschlägen im Magazin zurückgehalten. Der von den Saugern ergriffene Faltschachtelzuschnitt wird geöffnet, in der Regel auch überbrochen und dann beispielsweise in aufgerichtetem Zustand in eine Transportkette eingetaktet, so dass die aufgerichtete Faltschachtel mit den zu verpackenden Gegenständen befüllt werden kann.

Die Betriebssicherheit solcher bekannten Vereinzelungsvorrichtungen ist begrenzt. Die Betriebssicherheit ist von vielen Faktoren und Störeinflüssen abhängig. Es wirken sich beispielsweise unterschiedliche Toleranzen der hergestellten Faltschachtelzuschnitte aus. Auch die Steifigkeit und die Qualität des Kartons, aus dem die Faltschachtelzuschnitte erstellt sind, beeinflussen die Verarbeitbarkeit. Aber auch die Luftfeuchtigkeit während der Vereinzelung und/oder der vorangehenden Lagerung der Faltschachtelzuschnitte kann die Betriebssicherheit der Vorrichtung zum Vereinzeln beeinflussen. Es gibt noch zahlreiche andere Einflussgrößen, die jedoch dem Fachmann bekannt sind. Man hat bereits versucht, die Anschläge gegeneinander einstellbar zu machen, um auf diese Art und Weise den unterschiedlichen Bedingungen Rechnung zu tragen. Die gegenseitige Einstellung der Anschläge muss sehr feinfühlig erfolgen, damit einerseits nicht mehrere Faltschachtelzuschnitte durch das Ende des Magazins hindurchrutschen und andererseits verlässlich der jeweils vorderste Faltschachtelzuschnitt allein abgenommen werden kann. Treten dann Veränderungen während der Betriebszeit ein, besteht die Gefahr, dass die Vorrichtung nicht einwandfrei arbeitet und eine Nachjustierung der Anschläge erforderlich wird. Selbst die Intensität, mit der die Faltlinien an dem Faltschachtelzuschnitt verwirklicht sind, kann sich störend auf die Vereinzelung auswirken.

Die in den oben angeführten Prospekten beschriebenen Vorrichtungen zum Vereinzeln und Bereitstellen von Faltschachtelzuschnitten sind einem Kartonaufrichter vorgeschaltet. Der Kartonaufrichter weist einen mit Armen besetzten Rotor auf. An den Enden der Arme sitzen Sauger. Der Rotor bzw. Arm wird in einer Zykloide bewegt, die - abgesehen von dem Endpunkt der Bewegung-immer eine senkrecht zur Haupterstreckungsebene der Faltschachtelzuschnitte im Stapel gerichtete Bewegungskomponente und eine in Richtung der Haupterstreckungsebene der Faltschachtelzuschnitte gerichtete Komponente aufweist. Diese letztere Bewegungskomponente stört den Abziehvorgang des jeweils vordersten Faltschachtelzuschnitts aus dem Magazin.

Der Erfindung liegt die Aufgabe zugrunde, ein Verfahren und eine Vorrichtung der eingangs beschriebenen Art aufzuzeigen, die eine erhöhte Betriebssicherheit ermöglichen und bei denen sich eine reduzierte Störanfälligkeit gegen eine Vielzahl von Beeinträchtigungen und Faktoren ergibt.

Erfindungsgemäß wird dies bei einem Verfahren der eingangs beschriebenen Art dadurch erreicht, dass der so quergeförderte Faltschachtelzuschnitt einseitig im Bereich zwischen dem zweiten Anschlag und dem Freiraum am Magazin gehalten und durch Schwerkrafteinwirkung und/oder Förderdruck in einen gebogenen Zustand überführt und aus dem gebogenen Zustand abgenommen und dabei geöffnet, überbrochen und aufgerichtet wird.

Die Erfindung geht von dem Gedanken aus, zunächst einmal den vordersten Faltschachtelzuschnitt jeweils um einen relativ kleinen Weg querzufördern und dann einseitig freizugeben und nur auf der anderen Seite am Magazin zu halten, während die nachfolgenden Faltschachtelzuschnitte weiterhin von den beiden Anschlägen gehalten werden. Dieser geringfügige Versatz, der beim Eintauchen des jeweils vordersten Faltschachtelzuschnitts in den vorgesehenen Freiraum durchschritten wird, erbringt den Vorteil, dass der vorderste Faltschachtelzuschnitt gleichsam nur noch einseitig am Magazin verankert ist und damit auch bei der Abnahme nur einseitig von dem zweiten Anschlag am Magazin gelöst werden muss. Bei diesem Löse-Abnahmevorgang entfällt die Notwendigkeit, eine Verkürzung zwischen den beiden parallelen Seitenkanten des geschlossenen Faltschachtelzuschnitts zu erreichen. Es ist vielmehr vorteilhaft möglich, den einseitig gehaltenen quergeförderten Faltschachtelzuschnitt auch von Anfang an mit einer Bewegungskomponente abzunehmen, die zu Beginn der Bewegung in der Haupterstreckungsebene des vorderen Faltschachtelzuschnitts liegt. Damit ist diese Vereinzelungseinrichtung besonders geeignet, in Verbindung mit Kartonierern eingesetzt zu werden, die eine rotierende Abnahmevorrichtung mit Dreharm und Saugern besitzen.

Der jeweils quergeförderte und nur einseitig im Bereich zwischen Freiraum und zweitem Anschlag am Magazin gehaltene vorderste Faltschachtelzuschnitt wird durch Schwerkrafteinwirkung und/oder Förderdruck in einen gebogenen Zustand überführt und aus dem gebogenen Zustand mit völlig freier Vorderkante abgenommen und dabei geöffnet, überbrochen und aufgerichtet.

Das neue Verfahren weist eine Reihe von Vorteilen auf. Durch die Abnahme des vordersten Faltschachtelzuschnitts in der nur einseitig noch gehaltenen Stellung wird eine feinfühlige Einstellung des ersten Anschlages relativ zum zweiten Anschlag entbehrlich. Auf den Abstand zwischen diesen beiden Anschlägen kommt es nur noch insofern an, als dieser Abstand klein genug eingestellt sein muss, damit die nachfolgenden Faltschachtelzuschnitte sicher zurückgehalten werden. Bei einem notwendig werdenden Formatwechsel ergeben sich vergleichsweise kurze Umrüstzeiten. Die Wände des Magazins einerseits und die Anschläge müssen nicht mehr getrennt voneinander bzw. zueinander eingestellt werden. Vor allen Dingen aber ergibt sich eine wesentlich verringerte Empfindlichkeit gegen Änderung des Anpressdruckes der aneinanderliegenden Faltschachtelzuschnitte im Magazin. Die zugehörige Nachförderung kann einfacher ausgeführt werden. Ein üblicher Sensor kommt in Fortfall. Größere Änderungen im Anpressdruck können ohne weiteres verkraftet werden. Das Verfahren lässt sich schließlich auch problemlos für Faltschachtelzuschnitte mit quadratischem Querschnitt anwenden. Wenn Toleranzen in den Abmessungen der Faltschachtelzuschnitte auftreten, wie dies bei unterschiedlichen Chargen nicht gänzlich zu vermeiden ist, erfordert dies kein Nachstellen bzw. Nachjustieren der Anschläge.

Sinnvoll ist es, wenn der jeweils vorderste einseitig an dem Magazin gehaltene Faltschachtelzuschnitt bei seiner Abnahme aus dem gebogenen Zustand mit einer seiner Querförderung entgegengerichteten Bewegungskomponente rotatorisch abgenommen wird. Viele bekannte Abnahmeeinrichtungen arbeiten derart, dass zu Beginn der Bewegung nur eine Bewegungskomponente senkrecht zu der Haupterstreckungsrichtung des vordersten Faltschachtelzuschnitts vorliegt, wobei im Laufe der Bewegung dann zunehmend eine dazu quergerichtete Bewegungskomponente hinzukommt. Auf solche Abnahmeeinrichtungen ist das vorliegende Verfahren nicht beschränkt. Im Gegenteil, es können sehr einfache Rotoren eingesetzt werden, um den jeweils vordersten Faltschachtelzuschnitt abzunehmen und bereitzustellen. Auch zu Beginn dieser Bewegung kann durchaus eine Bewegungskomponente vorgesehen sein, um den einseitig gehaltenen Faltschachtelzuschnitt gleichsam aus seinem Freiraum herauszuziehen.

Für die Realisierung der Querförderung des vordersten einseitig gehaltenen Faltschachtelzuschnitts ergeben sich für den Fachmann verschiedene Möglichkeiten. Bei einer Möglichkeit wird zur Querförderung des vordersten einseitig gehaltenen Faltschachtelzuschnitts der erste Anschlag in der Haupterstreckungsebene des vordersten Faltschachtelzuschnitts hubartig hin- und herbewegt. Eine weitere Möglichkeit besteht darin, die Querförderung unter Einschaltung pneumatisch beaufschlagter Kolben/Zylinder-Einheiten durchzuführen. Eine dritte Möglichkeit besteht darin, rotierende Anpressbürsten kurzzeitig an der freien Oberfläche des vordersten Faltschachtelzuschnitts angreifen zu lassen, um auf diese Art und Weise die Reibung zwischen dem vordersten Faltschachtelzuschnitt und dem nachfolgenden Faltschachtelzuschnitt zu überwinden und die geringfügige Querförderung herbeizuführen.

Die Vorrichtung der eingangs beschriebenen Art kennzeichnet sich erfindungsgemäß dadurch, dass der erste Anschlag zugleich als Querfördereinrichtung ausgebildet und hubartig angetrieben ist, und dass der zweite Anschlag und der Freiraum zum einseitigen Halten des quergeförderten vordersten Faltschachtelzuschnitts am Magazin in einem durch Schwerkrafteinwirkung und/oder Förderdruck gebogenen Zustand ausgebildet sind.

Wesentlich ist ein zugleich als Querförderer ausgebildeter erster Anschlag, der nur an dem vordersten Faltschachtelzuschnitt angreift bzw. sich nur auf diesen Faltschachtelzuschnitt auswirkt. Der Weg, um den der vorderste Faltschachtelzuschnitt quergefördert werden muss, beträgt nur einen Bruchteil des Abstands zwischen den beiden Anschlägen. Der Querförderweg kann auch klein gehalten werden. Es genügt, einen solchen Querförderweg zu wählen, damit der vorderste Faltschachtelzuschnitt einerseits freikommt und so nur einseitig noch gehalten ist, während umgekehrt der freigeschobene Anschlag immer noch einwandfrei seine Funktion erfüllen kann, nämlich die nachfolgenden Faltschachtelzuschnitte im Magazin zu halten. Durch das Freikommen des vordersten quergeförderten Faltschachtelzuschnitts von dem einen Anschlag löst sich dieser Faltschachtelzuschnitt einseitig etwas von den nachfolgenden Faltschachtelzuschnitten. Der vorderste Faltschachtelzuschnitt wird in einen etwas gebogenen Zustand überführt, der für das Aufrichten des Faltschachtelzuschnitts besonders sinnvoll ist. Insbesondere wird damit sichergestellt, dass die beiden dem Sauger der abnehmenden Einrichtung abgekehrten Seitenwände des Faltschachtelzuschnitts ordnungsgemäß nach außen aufgerichtet werden können. Gleiches gilt für den Kraftangriff bezüglich des Saugers auf den beiden anderen Seitenflächen.

Die neue Vorrichtung macht das feinfühlige Einstellen der Anschläge gegeneinander überflüssig. Auch eine Nachjustierung ist nicht mehr erforderlich. Herstellungsbedingte Toleranzen verschiedener Chargen können ohne weiteres ohne Änderung der Einstellung verarbeitet werden. Damit ergibt sich die Möglichkeit, die Einstellbedingungen für das jeweilige Format zu speichern und reproduzierbar wieder anzusteuern. Somit ergeben sich kurze Umrüstzeiten bei Formatwechsel und eine insgesamt verringerte Empfindlichkeit gegen Störeinflüsse, insbesondere Änderung des Anpressdruckes der Nachfördereinrichtung und/oder der einwirkenden Schwerkraft.

Als Querförderer für den vordersten Faltschachtelzuschnitt kann ein auf den ersten Anschlag einwirkender Hubantrieb vorgesehen sein. Ein solcher Hubantrieb, der sich in eine hin- und hergehende Bewegung für den ersten Anschlag umsetzen lässt, ist besonders einfach aufgebaut. Er kann beispielsweise von einem Exzenter- oder Nockentrieb abgeleitet werden. Der erforderliche Hub ist vergleichsweise gering und beträgt nur einige Millimeter. Ein solcher Hubantrieb lässt große Vereinzelungsgeschwindigkeiten zu.

Sinnvollerweise weist der hubartig angetriebene erste Anschlag eine Stufe zum Hintergreifen nur des vordersten Faltschachtelzuschnitts auf. Diese Stufe ist zusätzlich an dem ersten Anschlag vorgesehen. Ihre Wirkung erstreckt sich auf eine andere Ebene als der Anschlag. Die Ausbildung der Stufe an dem Anschlag ermöglicht es, dass die Stufe immer zusammen mit dem Anschlag bewegt wird, so dass der vorderste Faltschachtelzuschnitt erst dann von dem Anschlag freikommt, wenn die Querförderung beendet und der vorderste Faltschachtelzuschnitt in den Freiraum eingetreten ist. Erst bei dem Rückhub des Anschlages wird der vorderste Faltschachtelzuschnitt auf der Seite des ersten Anschlages freigegeben und nur einseitig auf der Seite des zweiten Anschlages aufgelagert.

Vorteilhaft ist es, wenn die Stufe am ersten Anschlag zum Hintergreifen nur des vordersten Faltschachtelzuschnitts hinterschnitten ausgebildet ist. Durch eine solche Hinterschneidung ist sichergestellt, dass der vorderste Faltschachtelzuschnitt und nur dieser erfasst und quergefördert wird. Die hinterschnittene Stufe greift an der freien Seitenkante des zusammengefalteten vordersten Faltschachtelzuschnitts an. Der im Stapel herrschende Anpressdruck wird dazu ausgenutzt, um den vordersten Faltschachtelzuschnitt sicher und verlässlich ergreifen zu können, was für hohe Arbeitsgeschwindigkeiten bedeutsam ist.

Zusätzlich kann der gegenseitige Abstand zwischen dem ersten und dem zweiten Anschlag einstellbar ausgebildet sein. Diese Einstellbarkeit ist für einen Formatwechsel vorgesehen. Gleichzeitig wird damit der gegenseitige Abstand zwischen den ersten und den zweiten Anschlägen eingestellt. Auf eine Feineinstellung dieser Anschläge gegeneinander und ein Nachjustieren kann verzichtet werden. Sinnvoll ist es jedoch, wenn der erste und der zweite Anschlag auf die Dicke des Faltschachtelzuschnitts einstellbar ausgebildet sind. Eine Einstellbarkeit in dieser Richtung ist in vielen Fällen jedoch nicht erforderlich, wenn zur Herstellung des Faltschachtelzuschnitts Kartons mit üblichen Grammgewichten verarbeitet werden, wie es insbesondere für die Verpackung von Arzneimittel-Durchdrückpackungen bekannt ist. Wenn jedoch sehr unterschiedliche Kartondicken mit ein und derselben Vereinzelungsvorrichtung gehandhabt werden sollen, ist diese Einstellung sinnvoll.

In allen Fällen ist die Tiefe des Freiraums in Querförderrichtung gleich oder größer als der Hub des ersten Anschlages ausgebildet.

Die Erfindung wird anhand bevorzugter Ausführungsbeispiele weiter erläutert und beschrieben. Es zeigen:
- Fig. 1: eine schematisierte Seitenansicht der wesentlichen Elemente der Vorrichtung zur Vereinzelung und Bereitstellung von Faltschachtelzuschnitten in der Ausgangsstellung,
- Fig. 2: eine Seitenansicht ähnlich Fig. 1, jedoch nach einer Querförderung des vordersten Faltschachtelzuschnitts,
- Fig. 3: eine ähnliche Ansicht wie die Fig. 1 und 2, jedoch nach der einseitigen Freigabe des vordersten querverschobenen Faltschachtelzuschnitts,
- Fig. 4: eine schematisierte Stirnansicht der Elemente gemäß Fig. 1 und
- Fig. 5: eine mehr konstruktive Verdeutlichung der für die Erfindung wesentlichen Elemente.

In Fig. 1 ist ein Magazin 1 mit seinem nach unten geneigt angeordneten Endbereich 2 schematisch wiedergegeben. Das Magazin 1 weist Seitenwände 3 und 4 auf, die aus Führungsleisten, Führungswinkeln o. dgl. bestehen können. Zwischen den Seitenwänden 3 und 4 wird ein Stapel von Faltschachtelzuschnitten aufgenommen. Zwischen den Faltschachtelzuschnitten wird zwischen einem jeweils vordersten Faltschachtelzuschnitt 5 und nachfolgenden Faltschachtelzuschnitten 6 unterschieden. Die Faltschachtelzuschnitte 5 und 6 liegen mit ihren Haupterstreckungsebenen 7 im Stapel flächig aneinander an. Es sind hier nur einige wenige Faltschachtelzuschnitte 5 und 6 dargestellt, während in der Realität meist eine größere Anzahl von Faltschachtelzuschnitten hintereinander im Stapel anliegen. Insbesondere kann die durch die Seitenwände 3 und 4 gebildete Zuleitungsbahn für das Magazin 1 auch entsprechend lang ausgebildet sein und unter Umständen aus einem vergleichsweise längeren horizontalen Abschnitt in einen leicht nach unten geneigten Endbereich 2 übergehen. Bei den Faltschachtelzuschnitten 5 und 6 handelt es sich um Gebilde aus Karton mit entsprechenden Seitenwänden, die in der Regel einen rechteckigen parallelogrammartig flachgefalteten Zustand einnehmen, bei dem jeweils zwei Seitenwände der Faltschachtelzuschnitte 5 und 6 einander berühren. Es versteht sich, daß ein solcher Faltschachtelzuschnitt, wie er in Fig. 4 in doppelt strichpunktierter Linie dargestellt ist, mit entsprechenden Seitenwandklappen und Bodenklappen 8 versehen ist, mit deren Hilfe der Faltschachtelzuschnitt 5, 6 nach seiner Aufrichtung beidendig verschlossen wird, nachdem vorher das entsprechende Produkt in den aufgerichteten Faltschachtelzuschnitt 5, 6 eingeschoben worden ist. Die flachgefalteten Faltschachtelzuschnitte 5, 6, wie sie von dem Kartonagenhersteller für den Nutzer angeliefert werden, befinden sich in geschlossenem, also flachgefaltetem Zustand, wobei die Erstreckung der Faltschachtelzuschnitte 5, 6 in der Zeichenebene der Fig. 1 durch den Abstand zweier paralleler Seitenkanten 9 und 10 bestimmt wird.

Der Stapel der Faltschachtelzuschnitte 5, 6 im Magazin 1 wird von einem ersten Anschlag 11 und einem zweiten Anschlag 12 gehalten, die an den beiden parallelen Seitenkanten 9 und 10 jeweils angreifen. Die Anschläge 11 und 12 springen in den Förderquerschnitt des Magazins 1 relativ zu den Seitenwänden 3 und 4 etwas vor und verengen damit den Förderquerschnitt in Förderrichtung gemäß Pfeil 13, mit dem die Faltschachtelzuschnitte 5 und 6 in dem Magazin gegen die Anschläge 11 und 12 bewegt werden. Auf die Anschläge 11 und 12 übt der Stapel der Faltschachtelzuschnitte 5 und 6 entweder aufgrund von Schwerkrafteinwirkung und/oder zusätzlich durch eine Nachfördereinrichtung einen entsprechenden Anpreßdruck bzw. Anpreßkräfte aus.

Dem ersten Anschlag 11 ist eine Stufe 14 zugeordnet. Die Stufe 14 ist in ihrer Höhe also in Richtung des Pfeils 13 auf die Dicke eines flachgefalteten Faltschachtelzuschnitts 5, 6 abgestimmt, so daß mit der Stufe 14 nur jeweils der vorderste Faltschachtelzuschnitt ergriffen werden kann. Der erste Anschlag 11 und die Stufe 14 können an einem gemeinsamen Anschlagträger 15 verwirklicht sein, der gemäß Pfeil 16 (Fig. 2) bzw. Pfeil 17 (Fig. 3) relativ oder auch zusammen mit der Seitenwand 3 oder einem Bereich davon hin- und hergehend angetrieben ist. Der zweite Anschlag 12 kann ortsfest und daher unbeweglich zu der Seitenwand 4 vorgesehen sein. In seinem Bereich ist in Querförderrichtung gemäß Pfeil 16 ein Freiraum 18 gebildet, der so ausgebildet ist, daß der vorderste Faltschachtelzuschnitt 5 in diesen Freiraum 18 bei seiner Querförderung eintauchen kann, während die nachfolgenden Faltschachtelzuschnitte 6 von der Seitenwandung 4 ortsfest gehalten werden. Auf diese Art und Weise ist es möglich, durch Querbewegung des Anschlagträgers 15 mit dem Anschlag 11 und der Stufe 14 den vordersten Faltschachtelzuschnitt 5 relativ zu den nachfolgenden Faltschachtelzuschnitten 6 seitlich zu versetzen, also querzufördern. Fig. 2 zeigt das eine Ende des hubartig angetriebenen Anschlagträgers 15 nach Beendigung der Querförderung. Es ist ersichtlich, wie der vorderste Faltschachtelzuschnitt 5 noch von beiden Anschlägen 11 und 12 gehalten wird, obwohl er bereits zu dem Stapel der nachfolgenden Faltschachtelzuschnitte 6 seitlich um ein gewisses Maß versetzt verschoben ist. Der Freiraum 18 in Querförderrichtung gemäß Pfeil 16 ist mindestens entsprechend dem Vorwärtshub des Anschlagträgers 15 mit dem ersten Anschlag 11 und der Stufe 14 ausgebildet.

Während der Querförderung gemäß Pfeil 16 (Fig. 2) muß der vorderste Faltschachtelzuschnitt 5 die Reibung auf der Haupterstreckungsebene 7 zu dem nachfolgenden Faltschachtelzuschnitt 6 überwinden. Sobald aber der Anschlagträger 15 entsprechend seinem Rückhub gemäß Pfeil 17 bewegt wird, hält der Anpreßdruck der nachfolgenden Faltschachtelzuschnitte 6 bzw. die Reibung zu der Haupterstreckungsebene 7 des vordersten Faltschachtelzuschnitts diesen an Ort und Stelle fest. Dabei gelangt der vorderste Faltschachtelzuschnitt 5 in eine Position, wie sie in Fig. 3 dargestellt ist. Der vorderste Faltschachtelzuschnitt 5 wird nur noch einseitig durch den Anschlag 12 und den Freiraum 18 gehalten, während seine andere Seitenkante 9 frei ausragt. Fig. 3 verdeutlicht auch, daß sich der vorderste Faltschachtelzuschnitt 5, ausgehend von seiner einseitigen Einspannung im Bereich des zweiten Anschlages 12 leicht durchbiegt. Diese Durchbiegung ist für das nachfolgende Aufrichten des Faltschachtelzuschnitts 5 sinnvoll, indem seine beiden Seitenwände, die dem nachfolgenden Faltschachtelzuschnitt 6 zugekehrt sind, um die entsprechende Faltlinie mit der richtigen Tendenz geöffnet werden. Man erkennt auch aus Fig. 3, daß sich in dieser Stellung der Stapel aus nachfolgenden Faltschachtelzuschnitten 6 geringfügig schräglegt bzw. verkantet. Diese Bewegung ist jedoch ohne nachteilige Folgen.

Um die Querförderung gemäß Pfeil 16 für den vordersten Faltschachtelzuschnitt 5 zu bewirken, ist ein Querförderer 19 (Fig. 5) vorgesehen, der aus einem Hubantrieb 20 bestehen kann, der im wesentlichen auf einem Nocken oder Exzenter 21 aufgebaut ist. Aber auch andere Querförderer 19 oder Antriebe sind für den Fachmann ohne weiteres denkbar.

Fig. 3 zeigt weiterhin in stark schematischer Weise eine Einrichtung 22 zur Abnahme des jeweils vordersten Faltschachtelzuschnitts 5, sobald dieser nur einseitig an dem zweiten Anschlag 12 eingespannt gehalten ist. In der Regel weist die Einrichtung 22 einen Rotor mit Armen auf, an deren Ende ein oder mehrere Sauger 23 angeordnet sind, die mit Unterdruck beaufschlagt werden. Die Arme bzw. die Sauger 23 können in einer Bewegungsbahn 24 bewegt werden, die in doppelt strichpunktierter Linie und gemäß den angegebenen Pfeilen in Fig. 3 verdeutlicht ist. Diese Bewegungsbahn 24 endet in einem Umkehrpunkt an der freien Oberfläche des vordersten Faltschachtelzuschnitts 5. In diesem Umkehrpunkt weist die Bewegungsbahn 24 und damit der Sauger 23 nur eine Bewegungskomponente auf, die senkrecht zu der Haupterstreckungsebene 7 des vordersten Faltschachtelzuschnitts 5 gerichtet ist. Abgesehen von diesem Endpunkt sind, wie die Bewegungsbahn 24 verdeutlicht, Bewegungskomponenten vorgesehen, die in der Haupterstreckungsebene 7 wirken. Der Sauger 23 könnte auch an einem einzelnen Arm oder direkt auf einem Rotor angeordnet sein, so daß eine entsprechende andere Bewegungsbahn 24 vorgegeben sein könnte, die auch zum Zeitpunkt der Abnahme des vordersten Faltzuschnittes eine nennenswerte oder eine ausschließliche Bewegungskomponente in Richtung des Pfeils 17 aufweist. Im einzelnen ist die Anordnung dann so getroffen, daß der vorderste Faltschachtelzuschnitt 5 gleichsam aus dem Freiraum 18 herausgezogen wird, wobei die Bewegung geringfügig schräg und so verlaufen muß, daß die freie Seitenkante 9 des vordersten Faltschachtelzuschnitts 5 auch an dem ersten Anschlag 11 vorbeibewegt werden kann. Auf einem solchen Rotor der Einrichtung 22 wird dann der jeweils vorderste Faltschachtelzuschnitt 5 aufgenommen, geöffnet, überbrochen und beispielsweise in eine Förderkette getaktet eingelegt, wobei dort dann der Faltschachtelzuschnitt 5 in geöffnetem und aufgerichtetem Zustand vorgesehen ist, um das entsprechende Gut aufzunehmen.

Sobald der vorderste Faltschachtelzuschnitt 5 aus der in Fig. 3 dargestellten einseitig eingespannten Stellung abgenommen worden ist, verlagert sich wiederum der nachfolgende Stapel aus Faltschachtelzuschnitten 6, wobei wiederum ein vorderster Faltschachtelzuschnitt 5 entsteht, der von beiden Anschlägen 11 und 12 verläßlich gehalten wird. Es versteht sich, daß der gegenseitige Abstand 25 der Anschläge 11 und 12 kleiner als der Abstand der beiden Seitenkanten 9 und 10 der Faltschachtelzuschnitte 5, 6 bemessen ist. Auch kann sinnvollerweise der zweite Anschlag 12, wie dargestellt, vergleichsweise weiter in den freien Querschnitt des Magazins 1 zwischen den Seitenwänden 3 und 4 einragen als der erste Anschlag 11. Es sei noch darauf hingewiesen, daß in der Regel mindestens zwei erste Anschläge 11 auf der einen Seite und zwei zweite Anschläge 12 auf der gegenüberliegenden Seite des Magazins vorgesehen sind, um die Faltschachtelzuschnitte 5, 6 ausgerichtet abzustützen und gegen Verdrehen zu sichern. Eine mögliche Ausführungsform der Anschläge 11 und 12 zeigt Fig. 4. Fig. 4 verdeutlicht zugleich auch das Aussehen eines flachgefalteten Faltschachtelzuschnitts 5, 6 mit seinen Bodenklappen 8. Anschlagleisten 26 können ein- oder zweckmäßig beidseitig vorgesehen sein, die in Wirkverbindung zu den längeren Bodenklappen 8 treten und beim Abziehen bzw. Abnehmen des jeweils vordersten Faltschachtelzuschnitts 5 im Stapel sicherstellen, daß die Bodenklappen 8 zusätzlich abgestützt werden, und zwar zusätzlich zu den Anschlägen 11 und 12. Der vorderste Faltschachtelzuschnitt 5 wird damit gleichsam in einer Vierpunktauflagerung gehalten. Unbedingt erforderlich sind diese Anschlagleisten 26 jedoch nicht.

Fig. 5 zeigt eine mehr konstruktive Ausbildung des vorderen Endbereiches 2 des Magazins 1. Die Seitenwand 3 ist gemäß Doppelpfeil 27 verstellbar angeordnet, um den Querschnitt des Magazins 1 und damit auch die relative Lage des ersten Anschlages 11 beispielsweise bei einem Formatwechsel verstellen zu können. In gleicher Weise ist auch die Seitenwand 4 gemäß Doppelpfeil 28 separat ver- und einstellbar, womit gleichzeitig auch die zweiten Anschläge 12 eingestellt werden. Im Zusammenspiel mit der separaten Einstellung der Seitenwände 3 und 4 ergibt sich dann auch eine Einstellung des Abstandes 25 zwischen den beiden Anschlägen 11 und 12. Der Anschlag 11 kann einstückig mit dem Anschlagträger 15 ausgebildet sein. Der Anschlagträger 15 kann von einer Schwinge 29 getragen werden, die um ein Schwenklager 30 kippbar aufgehängt ist und mit dem Exzenter 21 des Hubantriebes 20 in Wirkverbindung steht. Eine Rückstellfeder 31 sorgt für die Beibehaltung des Kontaktes zwischen der Schwinge 29 und dem Exzenter 21 und bestimmt damit auch den Rückhub gemäß Pfeil 17 (Fig. 3). Alternativ zu dem den Exzenter 21 aufweisenden Hubantrieb kann auch eine pneumatisch beaufschlagte Kolben/Zylinder-Einheit 32 vorgesehen sein und damit einen wesentlichen Bestandteil des Querförderers 19 bilden. Für den Fachmann ergeben sich auch noch andere Ausführungsmöglichkeiten. Die pneumatisch beaufschlagte Kolben/Zylinder-Einheit 32 kann alternativ auch in Kombination zu dem den Exzenter 21 aufweisenden Hubantrieb 20 als Verriegelungseinrichtung für die Stillsetzung des Hubantriebes 20 benutzt werden. Sie dient damit dem Ein- und Ausschalten des Hubantriebes 20.

Fig. 5 verdeutlicht weiterhin, daß die Stufe 14 von einer separaten Platte 33 gebildet sein kann, die mit einer durch ihre Mittellinie angedeutete Stellschraube 34 auf die Dicke des flachgefalteten Faltschachtelzuschnitts 5, 6 einstellbar ist. Entsprechendes gilt auch für den zweiten Anschlag 12. Dieser ist hier an einem Winkelstück 35 verwirklicht, welches mittels einer Befestigungsschraube 36 und einer nicht dargestellten Langlochführung gemäß Doppelpfeil 37 einstellbar an der Seitenwand 4 vorgesehen ist. Damit kann die Höhe des Freiraums 18 ver- und eingestellt werden.

### BEZUGSZEICHENLISTE

- 1 -: Magazin
- 2 -: Endbereich
- 3 -: Seitenwand
- 4 -: Seitenwand
- 5 -: vorderster Faltschachtelzu.
- 6 -: nachfolgende Faltschachtelz.
- 7 -: Haupterstreckungsebene
- 8 -: Bodenklappe
- 9 -: Seitenkante
- 10 -: Seitenkante
- 11 -: erster Anschlag
- 12 -: zweiter Anschlag
- 13 -: Pfeil
- 14 -: Stufe
- 15 -: Anschlagträger
- 16 -: Pfeil
- 17 -: Pfeil
- 18 -: Freiraum
- 19 -: Querförderer
- 20 -: Hubantrieb
- 21 -: Exzenter
- 22 -: Einrichtung
- 23 -: Sauger
- 24 -: Bewegungsbahn
- 25 -: Abstand
- 26 -: Anschlagleiste
- 27 -: Doppelpfeil
- 28 -: Doppelpfeil
- 29 -: Schwinge
- 30 -: Schwenklager
- 31 -: Rückstellfeder
- 32 -: Kolben/Zylinder-Einheit
- 33 -: Platte
- 34 -: Stellschraube
- 35 -: Winkelstück
- 36 -: Befestigungsschraube
- 37 -: Doppelpfeil

## Patentansprüche

1. Verfahren zur Vereinzelung und Aufrichtung von Faltschachtelzuschnitten (5, 6), die in einem Magazin (1) im Stapel etwa senkrecht zu ihrer Haupterstreckungsebene (7) gegen an parallelen Seitenkanten (9, 10) des jeweils vordersten Faltschachtelzuschnitts (5) angreifende erste und zweite Anschläge (11, 12) nach unten nachgefördert werden, wobei der jeweils vorderste Faltschachtelzuschnitt (5) zunächst in der Haupterstreckungsebene (7) von dem ersten Anschlag (11) in Richtung auf den zweiten Anschlag (12) quergefördert wird, so dass er von dem ersten Anschlag (11) freikommt und quer zum Stapel versetzt in einen im Bereich des zweiten Anschlages (12) vorgesehenen Freiraum (18) eintaucht und so freigestellt wird, worauf der jeweils vorderste Faltschachtelzuschnitt (5) aus der freigestellten Stellung von dem Bereich der Anschläge (11, 12) am Magazin (1) abgenommen wird und die nachfolgenden Faltschachtelzuschnitte (6) von den Anschlägen (11, 12) zurückgehalten werden, **dadurch gekennzeichnet, dass** der so quergeförderte Faltschachtelzuschnitt (5) einseitig im Bereich zwischen dem zweiten Anschlag und dem Freiraum am Magazin (1) gehalten und durch Schwerkrafteinwirkung und/oder Förderdruck in einen gebogenen Zustand überführt und aus dem gebogenen Zustand abgenommen und dabei geöffnet, überbrochen und aufgerichtet wird.

2. Verfahren nach Anspruch 1, **dadurch gekennzeichnet, dass** der jeweils vorderste einseitig an dem Magazin (1) gehaltene Faltschachtelzuschnitt (5) bei seiner Abnahme aus dem gebogenen Zustand mit einer seiner Querförderung entgegengerichteten Bewegungskomponente rotatorisch abgenommen wird.

3. Verfahren nach Anspruch 1, **dadurch gekennzeichnet, dass** zur Querförderung des vordersten einseitig gehaltenen Faltschachtelzuschnitts (5) der erste Anschlag (11) in der Haupterstreckungsebene (7) des vordersten Faltschachtelzuschnitts (5) hubartig hin- und herbewegt wird.

4. Vorrichtung zur Durchführung des Verfahrens nach einem der Ansprüche 1 bis 3, mit einem in ersten und zweiten Anschlägen (11, 12) endenden Magazin (1), in dem die Faltschachtelzuschnitte (5, 6) im Stapel etwa senkrecht zu ihrer Haupterstreckungsebene (7) gegen die Anschläge (11, 12) nachgefördert werden, mit einem im Endbereich (2) des Magazins (1) vorgesehenen Querförderer (19) für den vordersten Faltschachtelzuschnitt (5), mit einem im Bereich des zweiten Anschlages (12) gebildeten Freiraum (18) zum temporären Eintauchen des quergeförderten vordersten Faltschachtelzuschnitts (5), der in Querförderrichtung so bemessen ist, dass der quergeförderte Faltschachtelzuschnitt (5) bei seiner Querförderung von dem ersten Anschlag (11) freikommt, und mit einer Einrichtung (22) zur Abnahme des jeweils vordersten Faltschachtelzuschnitts (5) im Bereich der Anschläge (11, 12) und zu seiner Aufrichtung, **dadurch gekennzeichnet, dass** der erste Anschlag (11) zugleich als Querfördereinrichtung (19) ausgebildet und hubartig angetrieben ist, und dass der zweite Anschlag (12) und der Freiraum (18) zum einseitigen Halten des quergeförderten vordersten Faltschachtelzuschnitts (5) am Magazin (1) in einem durch Schwerkrafteinwirkung und/oder Förderdruck gebogenen Zustand ausgebildet sind.

5. Vorrichtung nach Anspruch 4, **dadurch gekennzeichnet, dass** zur Querförderung des jeweils vordersten Faltschachtelzuschnitts (5) ein auf den ersten Anschlag (11) einwirkender Hubantrieb (20) vorgesehen ist.

6. Vorrichtung nach Anspruch 4 oder 5, **dadurch gekennzeichnet, dass** der hubartig angetriebene erste Anschlag (11) eine Stufe (14) zum Hintergreifen nur des vordersten Faltschachtelzuschnitts (5) aufweist.

7. Vorrichtung nach Anspruch 6, **dadurch gekennzeichnet, dass** die Stufe (14) am ersten Anschlag (11) zum Hintergreifen nur des vordersten Faltschachtelzuschnitts (5) hinterschnitten ausgebildet ist.

8. Vorrichtung nach einem der Ansprüche 4 bis 7, **dadurch gekennzeichnet, dass** der gegenseitige Abstand (25) zwischen dem ersten und dem zweiten Anschlag (11, 12) einstellbar ausgebildet ist.

9. Vorrichtung nach einem der Ansprüche 4 bis 8, **dadurch gekennzeichnet, dass** der erste und der zweite Anschlag (11, 12) auf die Dicke des Faltschachtelzuschnitts (5, 6) einstellbar ausgebildet ist.

10. Vorrichtung nach einem der Ansprüche 4 bis 9, **dadurch gekennzeichnet, dass** die Tiefe des Freiraums (18) in Querförderrichtung gleich oder größer als der Hub des ersten Anschlages (11) ausgebildet ist.

## Claims

1. Method of unmatching and making available folded cardboard boxes (5, 6), which being in a stack in a magazine (1) are downwardly conveyed in a direction substantially perpendicular to the plane of main extension (7) against first and second stops (11, 12) contacting two parallel side edges (9, 10) of the first folded cardboard box (5), the first folded cardboard box (5) each being transversely conveyed first in the direction of the plane of main extension (7) from the first stop (11) towards the second stop (12), so that the first folded cardboard box (5) comes free from contact to the first stop (11) and in a position transversely offset to the stack enters an opening (18) being located in the region of the second stop (12), than the first folded cardboard box (5) each being in the free position is conveyed away from the region of the two stops (11, 12) of the magazine (1), while the following folded cardboard boxes (6) are kept in position by the stops (11, 12), wherein the transversely conveyed folded cardboard box (5) is supported at one end in the region between the second stop (12) and the opening (18) of the magazine (1) and is bent in a direction away from the stack due to gravity and/or conveyance pressure and being in the bent position is taken off and opened, folded back and raised.

2. Method of claim 1, wherein the first folded cardboard box (5) being supported on one side at the magazine (1) during its taking off from the bent position is conveyed in a direction opposite to the transverse conveying direction.

3. Method of claim 1, wherein the first stop (11) is moved back and forth within the plane of main extension (7) to move the first folded cardboard box (5) supported on one side in the transverse direction.

4. Apparatus according the method of one of the claims 1 to 3, comprising a magazine (1) ending in first and second stops (11, 12), in which folded cardboard boxes (5, 6) are conveyed in a direction substantially perpendicular to the plane of main extension (7) against stops (11, 12), a transverse conveying device (19) being arranged in an end portion (2) of the magazine (1) to convey the first folded cardboard box (5) each, an opening (18) provided in a region of the second stop (12) to be entered temporarily by the first transversely conveyed folded cardboard box (5), the opening (18) being designed and measured in the direction of transverse conveyance so that the first transversely conveyed folded cardboard box (5) during the transverse conveyance comes free of contact to said first stop (11), and an apparatus (22) for the removal of the first folded cardboard box (5) each being arranged in the region of the stops (11, 12) to serve for raising the box, wherein the first stop (11) forming the transverse conveying device (19) also is moved back and forth, and the second stop (12) and the opening (18) are designed and arranged to support the first folded and transversely conveyed cardboard box (5) on one side of the magazine (1) in a state being bent due to gravity and/or conveyance pressure.

5. Apparatus of claim 4, wherein a lifting drive (20) acting on the first stop (11) is provided to transversely convey the first folded cardboard box (5) each.

6. Apparatus of claim 4 or 5, wherein the first stop (11) driven back and forth includes a step (14) to contact only the first folded cardboard box (5).

7. Apparatus of claim 6, wherein the step (14) of the first stop (11) includes an undercut to contact only the first folded cardboard box (5).

8. Apparatus of one of the claims 4 to 7, wherein the first stop (11) and the second stop (12) are each designed and arranged to be adjustable with respect to one another.

9. Apparatus of one of the claims 4 to 8, wherein the first stop (11) and the second stop (12) are each designed and arranged to be adjustable with respect to one another in response to the width of the folded cardboard boxes (5, 6).

10. Apparatus of one of the claims 4 to 9, wherein the depth of said opening (18) is greater than the stroke of the first stop (11).

## Revendications

1. Procédé de séparation et de redressement d'ébauches de boîtes (5, 6) qui sont alimentées vers le bas dans un magasin (1) en une pile environ perpendiculaire à leur plan principal (7) contre une première et une deuxième butées (11, 12) faisant prise sur les bords latéraux parallèles (9, 10) de l'ébauche de boîte respectivement la plus en avant (5), l'ébauche de boîte respectivement la plus en avant (5) étant d'abord transportée transversalement dans le plan principal (7) de la première butée (11) en direction de la deuxième butée (12), de sorte qu'elle se libère de la première butée (11) et plonge décalée transversalement par rapport à la pile dans un espace libre (18) prévu à proximité de la deuxième butée (12) et est ainsi libérée, suite à quoi l'ébauche de boîte respectivement la plus en avant (5) est enlevée de l'emplacement libéré de la zone des butées (11, 12) au magasin (1) et les ébauches de boîte suivantes (6) sont retenues par les butées (11, 12),
**caractérisé en ce que** l'ébauche de boîte (5) ainsi transportée transversalement est maintenue unilatéralement dans la zone entre la deuxième butée et l'espace libre au magasin (1) et est transférée par gravité et/ou poussée de transport dans un état plié et enlevée de l'état plié et ce faisant ouverte, relevée et redressée.

2. Procédé suivant la revendication 1, **caractérisé en ce que** l'ébauche de boîte (5) respectivement la plus en avant maintenue unilatéralement au magasin (1), est enlevée par rotation lors de son enlèvement hors de l'état courbé par une composante de mouvement opposée à son transport transversal.

3. Procédé suivant la revendication 1, **caractérisé en ce que**, pour le transport transversal de l'ébauche de boîte (5) la plus en avant maintenue unilatéralement, la première butée (11) dans le plan principal (7) de l'ébauche de boîte la plus en avant (5) est déplacée alternativement vers le haut et vers le bas.

4. Dispositif de réalisation du procédé suivant l'une des revendications 1 à 3, avec un magasin (1) se terminant par une première et une deuxième butée (11, 12), dans lequel les ébauches de boîtes (5, 6) sont réalimentées en pile environ perpendiculairement à leur plan principal (7) contre les butées (11, 12), avec un transporteur transversal (19) prévu dans la zone d'extrémité (2) du magasin (1) pour l'ébauche de boite (5) la plus en avant, avec un espace libre (18) formé dans la zone de la deuxième butée (12) pour loger temporairement l'ébauche de boîte la plus en avant transportée transversalement, lequel est dimensionné de telle façon en direction transversale que l'ébauche de boîte (5) transportée transversalement se libère de la première butée (11) lors de son transport transversal, et avec un dispositif (22) de réception et de redressement de l'ébauche de boîte (5) respectivement la plus en avant dans la zone des butées (11, 12), **caractérisé en ce que** la première butée (11) est en même temps formée comme dispositif de transport transversal (19) et est entraînée en levage, et **en ce que** la deuxième butée (12) et l'espace libre (18) sont formés pour maintenir unilatéralement au magasin (1) dans un état courbé sous l'action de la gravité et/ou de la poussée de transport l'ébauche de boîte (5) la plus en avant transportée transversalement.

5. Dispositif suivant la revendication 4, **caractérisé en ce qu'**un entraînement de levage (20) agissant sur la première butée (11) est prévu pour le transport transversal de l'ébauche de boîte (5) respectivement la plus en avant.

6. Dispositif suivant la revendication 4 ou 5, **caractérisé en ce que** la première butée (11) entraînée en levage présente une marche (14) pour faire prise par l'arrière sur l'ébauche de boîte (5) la plus en avant.

7. Dispositif suivant la revendication 6, **caractérisé en ce que** la marche (14) à la première butée (11) est formée pour faire prise par l'arrière uniquement sur l'ébauche de boite (5) la plus en avant.

8. Dispositif suivant l'une des revendications 4 à 7, **caractérisé en ce que** l'écartement mutuel (25) entre la première et la deuxième butées (11, 12) est réglable.

9. Dispositif suivant l'une des revendications 4 à 8, **caractérisé en ce que** la première et la deuxième butées (11, 12) sont réglables en fonction de l'épaisseur de l'ébauche de boîte (5, 6).

10. Dispositif suivant l'une des revendications 4 à 9, **caractérisé en ce que** la profondeur de l'espace libre (18) dans la direction de transport transversal est égale ou supérieure à la course de levage de la première butée (11).
